# EUROPÄISCHE PATENTSCHRIFT

(11) **EP 0 233 447 B1**
(45) Veröffentlichungstag und Bekanntmachung des Hinweises auf die Patenterteilung: **04.04.1990**
(21) Anmeldenummer: 87100038.6
(22) Anmeldetag: 03.01.1987
(51) Int. Cl.: A63H 18/02, A63H 18/08

(54) **Autorennbahn-Spielanlage**
Model car race track set
Piste pour courses de véhicules jouets

(30) Priorität: 27.01.1986 DE 3602341; 27.01.1986 DE 3602349
(43) Veröffentlichungstag der Anmeldung: 26.08.1987
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- DE-C- 2 949 046
- GB-A- 322 525
- GB-A- 619 070

## Beschreibung

Die Erfindung betrifft eine Autorennbahn-Spielanlage mit den Merkmalen des Oberbegriffes des Patentanspruches 1.

Aus der deutschen Patentschrift 29 49 046 ist es bekannt, schnellfahrende Fahrspielzeuge zur Vermeidung von Spurzapfen durch geringe seitliche Abschwenkungen der Vorderräder nach außen mit einem vorne am Spielzeug angeordneten Steg an seitlichen Führungskanten der Fahrbahnstrecke zu stützen. Die so geführten Fahrspielzeuge ermöglichen freie Fahrbahnwechsel.

Es ist außerdem bekannt, die Fahrspielzeuge durch Führen eines am Steg angeordneten Haltegliedes an einer der inneren Führungskante innen im Abstand zugeordneten Stützwand in Kurvenbereichen auf der inneren Fahrspur zu halten. Bei hohen Geschwindigkeiten neigen die Fahrspielzeuge jedoch durch Abschwenken der rückwärtigen Enden um das Halteglied zu einem seitlichen Ausbrechen, wodurch der Spielbetrieb ungünstig beeinflußt wird. Außerdem führen schnellfahrende und durch ein Halteglied geführte Fahrspielzeuge auf der inneren Fahrspur von Kurvenbereichen Kippbewegungen aus, wodurch das Halteglied aus dem nutenförmigen Raum zwischen Führungskante und Stützwand ausgehoben das Fahrspielzeug ohne Führung frei nach außen geschleudert wird.

Der Erfindung liegt die Aufgabe zugrunde, eine Autorennbahn-Spielanlage mit den Merkmalen des Oberbegriffes des Anspruches 1 derart weiterzubilden, daß die darauf bewegten Fahrspielzeuge sicher auf der inneren Fahrspur in den Kurvenbereichen von Fahrbahnen geführt werden können. Diese Aufgabe wird durch die kennzeichnenden Merkmale des Patentanspruches 1 gelöst. Vorteilhafte Weiterbildungen der Erfindung ergeben sich aus den Unteransprüchen.

Erfindungstragend ist der Gedanke, den nutenförmigen Raum zwischen Formteil und innerer Führungskante mit einer Abdeckung zu versehen, wodurch Abkippungen des Fahrspielzeuges sicher ausgeschlossen werden.

In Ausgestaltung der Spielanlage ist vorgesehen, daß das Formteil mit dem über den nutenförmigen Raum greifenden Schenkel auf die Führungskante aufliegt und mit am anderen Schenkel angeordneten Klemmkörpern den Fahrbahnabschnitt untergreift und durch Klemmung freigebbar hält. Hierdurch sind die Formteile wahlweise an die gebogenen Fahrbahnabschnitte ansteck- bzw. abnehmbar. Zweckmäßig können ein gebogener Fahrbahnabschnitt einen Viertelkreis der Fahrbahn bilden und die innere Führungskante zwei aufgesteckte Formteile hintereinander aufnehmen. Es versteht sich, daß die Formteile mit beliebiger Länge ausgeführt sein können, so daß auch mehr als zwei Formteile bzw. ein einziges Formteil, auf einen einen Viertelkreis bildenden gebogenen Fahrbahnabschnitt aufgebracht werden können. Außerdem besteht die Möglichkeit, auf abweichend der Kreisform gebogenen Fahrbahnabschnitten entsprechend vorbereitete Formteile anzuordnen.

Bevorzugt ist das Formteil durch zwei im Abstand nebeneinander durch Plattenteile und Schrauben am Formteil festgelegte Klemmkörper am Fahrbahnabschnitt gehalten. Abgesehen davon, daß so die Formteile in unkomplizierten Spritzwerkzeugen hergestellbar sind, ist es möglich, die Klemmkörper aus einem zum Formteil abweichenden, besonders federnd elastischem Werkstoff zu bilden.

In weiterer Ausgestaltung der Spielanlage ist der vordere Steg fest und der hintere Steg lösbar fest am Fahrspielzeug angeordnet. Um das Fahrspielzeug gegebenenfalls auch ohne Halterung durch die Stege zum Einsatz bringen zu können, ist vorgesehen, daß der vordere fest ausgebildete Steg an seinen stirnseitigen Enden stegfeste Kuppelglieder aufweist, auf die unabhängige Stegabschnitte reibschlüssig aufschiebbar sind, die ein den Spalt durchgreifendes und in den nutenförmigen Raum einragendes Halteglied aufweisen. Durch Abschieben der Stegabschnitte und Entfernen des rückwärtigen Steges ist das Fahrspielzeug frei auf den Fahrbahnen fahrbar. Schließlich ist insbesondere zum Ausgleich von Querstößen vorgesehen, die Halteglieder quer zur Fahrzeuglängsachse elastisch abbiegbar auszubilden.

Bevorzugt kann der rückwärtige Steg durch einen am Fahrspielzeug festlegbaren abgekröpften Flachstreifen mit einstückig an den stirnseitigen Enden desselben aufrecht ausgebildeten streifenförmigen Haltegliedern gebildet sein. Die Festlegung des rückwärtigen Stegs kann mittels Klemmmitteln, z.B. Schrauben erfolgen. Vorteilhaft haben sich an den freien Enden der Halteglieder außen über eine Teilhöhe erstreckende Nocken erwiesen. Die Nocken ermöglichen eine reibungsarme Abstützung des Fahrspielzeugs an den Führungskanten der Fahrbahnabschnitte, wodurch Abnutzungen an den Stegen und den Führungskanten gering bleiben.

Schließlich ist zur Verbesserung und Beibehaltung des Fahrbahnkontaktes des Fahrspielzeugs das Chassis des Fahrspielzeugs durch zwei axial angeordnete Chassisteile mit einer zwischen den Vorder- und Hinterrädern ausgebildeten gemeinsamen Trennebene gebildet, die durch ein Verbindungselement unverschieblich, jedoch frei drehbar miteinander verbunden sind, wobei ein Chassisteil fest am Fahrzeugaufbau angreift und der andere Chassisteil vom Fahrzeugaufbau getrennt ist. Hierdurch ist ein Teil des Fahrzeugchassis gegenüber dem anderen Chassisteil über eine Teillänge beliebig zur einen und anderen Seite kippbar, wodurch Verwindungen von Fahrbahnabschnitten ausgleichbar sind. Die so erzielte pendelnde Aufhängung eines Räderpaares verhindert, z.B. beim Befahren von Steilkurven mit in Fahrrichtung sich änderendem Neigungswinkel störende Einwirkungen von Torsionskräften auf das Chassis bzw. den Fahrzeugaufbau und sorgt für eine sichere Fahrbahnhaftung beider Räderpaare, wodurch Lenk- und Antriebskräfte sicher von den Rädern auf die Fahrbahnabschnitte übertragbar und eine gute Spurhaltung gewährleistet sind.

Nach bevorzugter Ausgestaltung sind die beiden Chassisteile mittels einer an einem Chassisteil festgelegten und am anderen Chassisteil frei drehbar geführten Achse unverschieb- und frei drehbar miteinander verbunden. Zweckmäßig ist dabei die Achse am rückwärtigen Chassisteil, das mit dem Fahrzeugaufbau fest verbunden sein kann,festgelegt und in einer am vorderen Chassisteil angeordneten Aufnahmehülse frei angreifend ausgebildet.

Um in einfacher Weise eine axiale Fixierung des schwenkbaren Chassisteil zu erreichen weist das freie Ende der Achse einen Bund auf, der als Widerlager den drehbeweglichen Chassisteil zwischen sich und dem rückwärtigen Chassisteil unverschieblich stützt. Schließlich ist noch vorgesehen, die Achse einfach mittels verschraubten Klemmschellen an dem einen, insbesondere rückwärtigen Chassisteil festzulegen und mittels einer weiteren Klemmschelle am anderen Chassisteil frei drehbar zu halten. Die letzterwähnte Klemmschelle kann zur Schaffung leichtgängiger Abkippungen die Achse mit geringem Spiel umfassen.

Die Erfindung ist anhand eines Ausführungsbeispiels in der Zeichnung verdeutlicht. Hieren bedeuten:
Fig. 1 ein Teilstück eines gebogenen Fahrbahnabschnitts mit einem Fahrspielzeug in Draufsicht,
Fig. 2 einen Fahrbahnabschnitt mit einem Formteil im Schnitt,
Fig. 3 ein Teilstück eines Stegs, in Vorderansicht vergrößert,
Fig. 4 ein Teilstück eines Stegs, in Draufsicht, vergrößert,
Fig. 5 ein rückwärtiger Steg in Seitenansicht,
Fig. 6 ein Teilstück eines gebogenen Fahrbahnabschnitts mit angesteckten Formteilen in Draufsicht,
Fig. 7 ein Formteil in Seitenansicht, vergrößert,
Fig. 8 ein Fahrspielzeug in Unteransicht,
Fig. 9 ein Fahrspielzeug in Vorderansicht mit zu einer Seite gekippten Vorderrädern und
Fig. 10 ein Fahrspielzeug in Vorderansicht mit zur anderen Seite gekippten Vorderrädern.

In Fig. 1 ist mit 1 ein gebogener Fahrbahnabschnitt bezeichnet, der zwei Fahrspuren 2 mit jeweils vier Stromschienen 3 aufweist. Der Fahrbahnabschnitt 1 ist durch eine innere Führungskante 4 und eine äußere Führungskante 5 seitlich begrenzt. Durch Steckzapfen 6 und Ausnehmungen 7 ist der Fahrbahnabschnitt 1 an weitere Fahrbahnabschnitte ansteckbar. Mit 8 ist ein Fahrspielzeug bezeichnet, das auf der durch Fahrbahnabschnitte 1 gebildeten Fahrbahn frei durch Motorkraft fahrbar ist. Durch geringe Abschwenkung der Vorderräder 9 nach außen kommt das Fahrspielzeug 8 mit einem vorderen und einem rückwärtigen Steg 10, 11 mit den Führungskasten 4 bzw. 5 zur Anlage und gleitet an diesen entlang. Durch entsprechendes Abschwenken der Vorderräder besteht die Möglichkeit, das Fahrspielzeug 8 wahlweise auf der inneren bzw. äusseren Fahrspur 2 zu bewegen.

Im Abstand parallel der inneren Führungskante 4 innen, ist eine aufrechte Stützwand 12 vorgesehen, die gemeinsam mit der inneren Führungskante 4 einen nutenförmigen Raum 13 (Fig. 2) bildet. In diesem Raum 13 ragt der vordere Steg 10 mit einem Halteglied 14 und der rückwärtige Steg 11 mit einem Halteglied 15 beim Befahren des gebogenen Fahrbahnabschnitts 1 ein, wodurch auch bei höheren Geschwindigkeiten das Fahrspielzeug 8 entgegen der Zentrifugalkraft auf der inneren Fahrspur 2 verbleibt. Der rückwärtige Steg 11 kann durch einen abgekröpften Flachstreifen gebildet sein, der mittels Schrauben 16 am Fahrspielzeug 8 festgelegt ist und an seinen beiden Enden aufrechte Flachteile als Halteglieder 15 aufweist. Um ein unbeabsichtigtes Herausgleiten der Halteglieder 14, 15 aus dem nutenförmigen Raum 13 auszuschließen, ist auf dem Fahrbahnabschnitt 1 ein Formteil 17 aufgesteckt, der vermittels zwei durch Plattenteile 18 und Schrauben 19 mit dem Formteil 17 verbundene Klemmglieder 20 am Fahrbahnabschnitt 1 fest aber abnehmbar gehalten ist (Fig. 2). Das Formteil 17 stützt sich hierbei mit einer Falz 21 auf die Stirnfläche 22 der inneren Führungskante 4 ab.

Die Fig. 2 und 7 zeigen, daß das Formteil 17 im wesentlichen L-förmig gestaltet ist und mit einem Schenkel 17' im Abstand oberhalf des nutenförmigen Raumes 13 ragt, wobei der lichte Abstand größer als die Dicke der Stege 10,11 bzw. der Halteglieder ist. Mit 17" ist der andere Schenkel bezeichnet, an dem die Klemmglieder 20 angreifen. Das Fahrspielzeug 8 kann sich so unter Belassung einer möglichen geringen Kippbewegung frei auf der Fahrbahn bewegen, ist jedoch an einem vollständigen Ausheben der Stege 10, 11 mit ihren Haltegliedern 14, 15 aus dem nutenförmigen Raum 13 gehindert. Zweckmäßig weisen die Halteglieder 14 und/oder 15 nahe dem freien Ende außen je einen Nocken 21 auf, der die Reibung und Abnutzung zur inneren Stützkante 4 gering hält.

Um das Fahrspielzeug 8 auch ohne Führung auf dem Fahrbahnabschnitt fahrbar zu machen ist vorgesehen, den Steg 11 durch Lösen der Schrauben 16vom Fahrspielzeug zu entfernen und die freien Enden des Stegs 10 abnehmbar auszubilden. Der Steg 10 weist h-ierzu an seinen beiden Enden zylindrische Teile 22 auf, auf die ein topfförmiges Verbindungsteil 23 reibschlüssig aufschiebbar ist, der über einen u-förmigen Fortsatz 24 ein Halteglied 14trägt. DasVerbindungsteil 23 kann, wie in Fig. 3 strich-punktiert dargestellt, zum Entfernen der Halteglieder 14 vom Steg 10 nach unten abgezogen werden. Es versteht sich, daß zur Beibehaltung der Abstände zwischen Fahrspielzeug 8 und innerer Führungskante 4, auf dem zylindrischen Teil 22 ein Verbindungsteil 23 mit einem entsprechend lang gewählten Fortsatz 24 aufgebracht sein kann (nicht gezeigt). Mit 25 sind Stromabnehmber bezeichnet, die mit den Stromschienen 3 kontaktieren.

In den Fig. 8-10 ist mit 26 die Karosserie eines Fahrspielzeugs 8 bezeichnet, die beliebig gestaltet sein kann. Mit der Karosserie 26 ist ein Chassisteil 27 fest verbunden, das das Hinterräderpaar 28 des Fahrspielzeugs aufnimmt, das über eine im Chassisteil 27 gelagerte Welle 28 durch einen gleichfalls auf dem Chassisteil 27 gelagerten Elektromotor (nicht gezeigt) antreibbar ist. Dem Chassisteil 27 ist axial ein weiterer unabhängiger Chassisteil 30 zugeordnet, der ein Vorderräderparr 31 in bekannter Weise abschwenkbar hält. Die Chassisteile 27 und 30 sind durch eine Achse 31 miteinander verbunden, die mittels einer Klemmschelle 32 am Chassisteil 27 festgelegt ist und in einer weiteren mit dem Chassisteil 30 verbundenen Klemmschelle 33, die in der Art einer Gelenkhülse wirkt, drehbar gehalten ist. Die Achse 31 weist einen Bund 34 auf, der den Chassisteil 30 zwischen sich und dem Chassisteil 27 unverschieblich hält. Die Klemmschellen 32,33 sind durch Schrauben 38 an den Chassisteilen 27, 30 festgelegt. Mit 35 sind Stromabstreifer bezeichnet, die beim Aufstellen des Fahrspielzeugs 8 auf Fahrbahnabschnitten mit in diesen angeordneten Stromschienen in an sich bekannter Weise zur Wirkung bringbar sind. Weiter weisen der Chassisteil 30 einen Steg 36 und der Chassisteil 27 einen weiteren Steg 37 auf, die an ihren freien Enden Halteglieder tragen und das Fahrspielzeug auf Fahrbahnabschnitten mit seitlichen Führungskanten stützen.

In den Fig. 8 und 9 ist ersichtlich, daß der das Vorderräderpaar 31 haltende Chassisteil 30 beliebig nach links und rechts um Winkelgrade abkippbar ist, während der rückwärtige Chassisteil 27 mit dem Hinterräderpaar 28 und der Karosserie 26, z.B. eine aufrechte Stellung auf der Fahrbahn einnimmt.

## Patentansprüche

1. Autorennbahn-Spielanlage mit mindestens einem Fahrspielzeug (8) und mit einer durch gerade und gebogene Fahrbahnabschnitte (1) mit zwei Fahrspuren (2) gebildeten Fahrbahn mit eingebetteten Stromleitern (3), bei der jeder Fahrbahnabschnitt seitlich eine innere Führungskante (4) aufweist, an der das Fahrspielzeug mit einem seine Seitenflächen überragenden Steg (10) entlanggleitet und jeder gebogene Fahrbahnabschnitt im Abstand parallel zu seine inneren Führungskante innen eine aufrechte Stützwand (12) mit zur zugeordneten Führungskante geringerer Höhe aufweist, wobei der Steg mit einem nach abwärts gerichteten stabförmigen Halteglied (14) in den nutenförmigen Raum (13) zwischen der inneren Führungskante und der Stützwand eingreift und durch Zentrifugalkraft an der Stützwand anlegbar ist, dadurch gekennzeichnet, daß am gebogenen Fahrbahnabschnitt (1) ein im wesentlichen L-förmiges, in Längsrichtung mit der Krümmung der inneren Führungskante (4) ausgebildetes Formteil (17) angeordnet ist, das mit einem oberen Schenkel (17') im Abstand über den nutenförmigen Raum (13) greift und mit dem anderen Schenkel (17") am Fahrbahnabschnitt (1) lösbar festgelegt ist, und daß das Fahrspielzeug (8) einen weiteren Steg (11) aufweist, der mit einem Halteglied (15) in den nutenförmigen Raum (13) einragt, wobei beide Stege (10, 11) im Abstand hintereinander angeordnet sind und den Spalt zwischen der Stützwand und dem oberen Schenkel (17') durchgreifen.

2. Spielanlage nach Anspruch 1, dadurch gekennzeichnet, daß das Formteil (17) mit dem über den nutenförmigen Raum (13) greifenden oberen Schenkel (17') auf der inneren Führungskante (4) aufliegt und mit am anderen Schenkel (17") angeordneten Klemmgliedern (20) den Fahrbahnabschnitt (1) untergreift und durch Klemmung an diesem freigebbar festgelegt ist.

3. Spielanlage nach Anspruch 1, dadurch gekennzeichnet, daß der gebogene Fahrbahnabschnitt (1) einen Viertelkreis der Fahrbahn bildet und daß am Fahrbahnabschnitt (1) zwei sich über die innere Führungskante (4) erstreckende Formteile (17) hintereinander angeordnet ist.

4. Spielanlage nach Anspruch 3, dadurch gekennzeichnet, daß die Formteile (17) im Abstand nebeneinander zwei durch Plattenteile (18) und Schrauben (19) gehaltene Klemmglieder (20) aufweisen.

5. Spielanlage nach Anspruch 1, dadurch gekennzeichnet, daß der vordere Steg (10) fest und der rückwärtige Steg (11) lösbar fest am Fahrspielzeug (8) angeordnet ist.

6. Spielanlage nach Anspruch 5, dadurch gekennzeichnet, daß der vordere Steg (10) an den stirnseitigen Enden stegfeste Kuppelglieder (22) aufweist, die unabhängige Verbindungsteile (23) freigebbar halten, die das Halteglied (14) aufweisen.

7. Spielanlage nach Anspruch 6, dadurch gekennzeichnet, daß die Kuppelglieder (22) durch aufrechte Zylinder gebildet sind, auf die jeweils ein topfförmiges Verbindungsteil (23) reibschlüssig aufschiebbar ist, das über einen u-förmigen Fortsatz (24) das Halteglied (14) trägt.

8. Spielanlage nach Anspruch 7, dadurch gekennzeichnet, daß die Halteglieder (14,15) quer zur Fahrzeuglängsachse elastisch abbiegbar sind.

9. Spielanlage nach Anspruch 1, dadurch gekennzeichnet, daß der rückwärtige Steg (11) durch einen am Fahrspielzeug (8) festlegbaren abgekröpften Flachstreifen mit einstückig an den stirnseitigen Enden aufrecht ausgebildeten streifenförmigen Haltegliedern (15) gebildet ist.

10. Spielanlage nach Anspruch 8, dadurch gekennzeichnet, daß die Halteglieder (14) am freien Ende außen einen über eine Teilhöhe sich erstreckenden Nocken (21) aufweisen.

11. Spielanlage mit einem Fahrspielzeug mit einem am Chassis angeordneten Vorderräder-und Hinterräderpaar sowie einem einem mit dem Chassis verbundenen Fahrzeugaufbau nach Anspruch 1, gekennzeichnet durch zwei axial angeordnete Chassisteile (27, 30) mit einer zwischen den Vorder- (31) und Hinterrädern (28) ausgebildeten gemeinsamen Trennebene, die durch ein Verbindungselement unverschieblich, jedoch frei drehbar miteinander verbunden sind und daß ein Chassisteil (27) fest am Fahrzeugaufbau (20) angreift und der andere Chassisteil (30) vom Fahrzeugaufbau (26) getrennt ist.

12. Spielanlage nach Anspruch 11, dadurch gekennzeichnet, daß die beiden Chassisteile (27, 30) mittels einer am Chassisteil (27) festgelegten und am anderen Chassisteil (30) frei drehbar geführten Achse (31) unverschieb- und drehbar miteinander verbunden sind.

13. Spielanlage nach Anspruch 12, dadurch gekennzeichnet, daß die Achse (31) am rückwärtigen Chassisteil (27) festgelegt ist und in einer am vorderen Chassisteil (30) angeordneten Halterung frei drehbar eingreift.

14. Spielanlage nach Anspruch 11, dadurch gekennzeichnet, daß die Achse (31) an dem am Fahrzeugaufbau (26) fest angreifenden Chassisteil (27) festgelegt ist.

15. Spielanlage nach Anspruch 13 und 14, dadurch gekennzeichnet, daß die Achse (31) mittels einer Klemmschelle (32) am Chassisteil (27) festgelegt und am anderen Chassisteil (3) durch eine Schelle (33) frei drehbar gehalten ist.

16. Spielanlage nach Anspruch 15, dadurch gekennzeichnet, daß das freie Ende der Achse (31) einen Bund (34) aufweist, der als Widerlager den frei drehbaren gehaltenen Chassisteil (30) zwischen dem festgelegten Chassisteil (27) und dem Bund (34) unverschieblich stützt.

17. Spielanlage nach Anspruch 11, dadurch gekennzeichnet, daß der ab-schwenkbare Chassisteil (30) die Stromabgreifer (35) trägt.

## Revendications

1. Jeu constitué d'une piste de course automobile, comportant au moins un véhicule-jouet (8) et une piste qui est formée de tronçons de piste (1) rectilignes et incurvés, comportant deux voies de roulement (2), et dans laquelle sont noyés des conducteurs de courant (3), chaque tronçon de piste comportant latéralement un rebord intérieur de guidage (4), le long duquel le véhicule-jouet glisse au moyen d'une barrette (10) débordant de ses surfaces latérales, et chaque tronçon incurvé de piste comportant, parallèlement à son rebord intérieur de guidage et à distance de celui-ci vers l'intérieur, une cloison d'appui (12) dressée verticalement et d'une hauteur plus faible que le rebord associé de guidage, tandis que la barrette s'engage dans l'espace en forme de rainure (13), situé entre le rebord intérieur de guidage et la cloison d'appui, par un organe de maintien (14) en forme de patte et dirigé vers le bas et qu'elle peut s'appliquer sur la cloison d'appui sous l'effet de la force centrifuge, caractérisé en ce qu'il est disposé, sur chaque tronçon incurvé de piste (1), une pièce moulée (17), essentiellement en forme de L et possédant suivant la direction longitudinale la même incurvation que le rebord intérieur de guidage (4), qui s'applique, par son aile supérieure (17'), au-dessus de l'espace en forme de rainure (13) at à distance de celui-ci et qui est fixée de manière amovible par son autre aile (17") sur le tronçon de piste (1), et en ce que le véhicule-jouet (8) comprend une autre barrette (11) qui pénètre par un organe de maintien (15) dans l'espace en forme de rainure (13), les deux barrettes (10, 11) étant disposées à une certaine distance l'une derrière l'autre et traversant l'intervalle qui sépare de l'aile supérieure (17') la cloison d'appui.

2. Jeu suivant la revendication 1, caractérisé en ce que la pièce moulée (17) s'appuie sur le rebord intérieur de guidage (4) par son aile supérieure (17') qui s'étend au-dessus de l'espace en forme de rainure (13) et en ce qu'elle s'accroche soul le tronçon de piste (1) par des organes de serrage (20) disposés sur son autre aile (17"), étant ainsi fixée de manière amovible, par serrage, sur ce tronçon de piste (1).

3. Jeu suivant la revendication 1, caractérisé en ce que le tronçon incurvé de piste (1) constitue un quart de cercle de la piste et en ce que deux pièces moulées (17), s'étendant par-dessus le rebord intérieur de guidage (4), sont disposées l'une derrière l'autre sur le tronçon de piste (1).

4. Jeu suivant la revendication 3, caractérisé en ce que les pièces moulées (17) comportent, à une certaine distance l'un à côté de l'autre, deux organes de serrage (20) maintenus par des plaquettes (18) et des vis (19).

5. Jeu suivant la revendication 1, caractérisé en ce que la barrette avant (10) est disposée de manière fixe, et la barrette arrière (11) de manière amovible, sur le véhicule-jouet (8).

6. Jeu suivant la revendication 5, caractérisé en ce que, à ses extrémités frontales, la barrette avant (10) comporte des organes d'accouplement (22), fixés sur elle, qui maintiennent de manière amovible des éléments de jonction (23) indépendants qui comportent l'organe de maintien (14).

7. Jeu suivant la revendication 6, caractérisé en ce que les organes d'accouplement (22) sont formés de cylindres dressés verticalement sur chacun desquels peut s'emboîter, avec solidarisa- tion par frottement, un élément de jonction (23), en forme de cuvette, qui porte l'organe de maintien (14) par l'intermédiaire d'une saillie en U (24).

8. Jeu suivant la revendication 7, caractérisé en ce que les organes de maintien (14, 15) peuvent se plier de manière élastique transversalement à l'axe longitudinal du véhicule.

9. Jeu suivant la revendication 1, caractérisé en ce que la barrette arrière (11) est formée d'une baguette plate coudée qui peut être fixée sur le véhicule-jouet (8) et comporte des organes de maintien (15), en forme de patte, venus de matière et se dressant verticalement sur les extrémités frontales.

10. Jeu suivant la revendication 8, caractérisé en ce que, à son extrémité libre, chaque organe de maintien (14) comporte extérieurement un têton (21) s'étendant sur une partie de sa hauteur.

11. Jeu suivant la revendication 1, comprenant un véhicule-jouet, comportant une paire de roues avant et une paire de roues arrière montées sur un châssis, ainsi qu'une carrosserie de véhicule solidaire de ce châssis, caractérisé par deux parties de châssis (27, 30), disposées axialement et présentant un plan commun de séparation disposé entre les roues avant (31) et les roues arrière (28), ces parties de châssis étant réunies entre elles sans possibilité de déplacement en translation, mais de manière libre en rotation, à l'aide d'un élément de jonction, et en ce que l'une (27) des parties de châssis est montée fixe sur la carrosserie (26) du véhicule, tandis que l'autre partie de châssis (30) est séparée de cette carrosserie (26).

12. Jeu suivant la revendication 11, caractérisé en ce que les deux parties de châssis (27, 30) sont réunies entre elles sans possibilité de déplacement en translation, mais de manière rotative, au moyen d'un axe (39) fixé sur la première partie de châssis (27) et guidé de façon libre en rotation sur l'autre partie de châssis (30).

13. Jeu suivant la revendication 12, caractérisé en ce que l'axe (31) est fixé sur la partie arrière de châssis (27) et est monté de manière libre en rotation dans un palier disposé sur la partie avant de châssis (30).

14. Jeu suivant la revendication 11, caractérisé en ce que l'axe (31) est fixé sur la partie de châssis (27) qui est montée fixe sur la carrosserie (26) du véhicule.

15. Jeu suivant l'une des revendications 13 et 14, caractérisé en ce que l'axe (31) est fixé sur la première partie de châssis (27) au moyen d'un collier de serrage (32) et est maintenu libre en rotation par un collier (33) sur l'autre partie de châssis (3).

16. Jeu suivant la revendication 15, caractérisé en ce que l'extrémité libre de l'axe (31) comporte une collerette (34) qui sert d'appui pour maintenir la partie de châssis (30) librement rotative entre la partie de châssis (27) fixe et cette collerette (34) sans possibilité de déplacement en translation.

17. Jeu suivant la revendication 11, caractérisé en ce que la partie de châssis (30) pivotante porte le balai de prélèvement de courant (35).

## Claims

1. Model car race track set with at least one model car (8) and with a track, which is formed by straight and curved track sections (1) with two lanes (2), and has embedded conductors (3), in the case of which each track section comprises laterally an inner guide edge (4), along which the model car slides by means of a crosspiece (10) projecting over its lateral surfaces, and each curved track section comprises at a distance parallel to its inner guide edge on the interior a vertical support wall (12) which is of a lower height than the associated guide edge, the crosspiece engaging by means of a downwardly directed rod-shaped retaining member (14) in the groove-shaped space (13) between the inner guide edge and the support wall, and it being possible for the crosspiece to be applied against the support wall as a result of centrifugal force, characterised in that on the curved track section (1) there is disposed an essentially L-shaped part (17) which is formed in the longitudinal direction with the curve of the inner guide edge (4), engages over the groove-shaped space (13) at a distance with one, upper leg (17'), and is detachably fastened to the track section (1) by means of the other leg (17"); and in that the model car (8) comprises a further crosspiece (11), the one retaining member (15) of which extends into the groove-shaped space (13), both crosspieces (10, 11) being disposed at a distance behind one another and engaging through the gap between the support wall and the upper leg (17').

2. Model set as claimed in claim 1, characterised in that the part (17) rests on the inner guide edge (4) by means of the upper leg (17'), which engages over the groove-shaped space (13), engages under the track section (1) by means of clamping members (20) disposed on the other leg (17"), and is detachably fastened to the said track section by means of clamping.

3. Model set as claimed in claim 1, characterised in that the curved track section (1) forms a quadrant of the track; and in that two parts (17) extending over the inner guide edge (4) are disposed behind one another on the track section (1).

4. Model set as claimed in claim 3, characterised in that the parts (17) comprise two clamping members (20) which are at a distance adjacent one another and held by plate sections (18) and screws (19).

5. Model set as claimed in claim 1, characterised in that the forward crosspiece (10) is disposed secured on the model car (8) and the rearward crosspiece (11) is disposed in a releasably secured manner on the model car (8).

6. Model set as claimed in claim 5, characterised in that on the front ends the forward crosspiece (10) comprises coupling members (22) which are fixed to the crosspieces and detachably hold independent connecting parts (23) comprising the retaining member (14).

7. Model set as claimed in claim 6, characterised in that the coupling members (22) are formed by vertical cylinders on which in each case a cup-shaped connecting part (23), which bears the retaining member (14) via a U-shaped extension, can be slid in a frictionally positive manner.

8. Model set as claimed in claim 7, characterised in that the retaining members (14,15) can be resiliently bent transverse to the longitudinal axis of the car.

9. Model set as claimed in claim 1, characterised in that the rearward crosspiece (11) is formed by an offset flat strip, which can be fastened to the model car (8) and has lamellar retaining members (15) which are formed vertically in an integral manner on the front ends.

10. Model set as claimed in claim 8, characterised in that the retaining members (14) comprise at the free ends on the exterior a cam (21) extending over part of the height.

11. Model set with a model car having a pair of front wheels and a pair of rear wheels disposed on the chassis as well as a vehicle body connected to the chassis according to claim 1, characterised by two axially disposed chassis sections (27, 30), which have a common separation plane, formed between the front wheels (31) and rear wheels (28), and are connected to one another by means of a connecting element in a non-displaceable but freely rotating manner; and in that one chassis section (27) engages fixedly on the vehicle body (20) and the other chassis section (30) is separate from the vehicle body (26).

12. Model set as claimed in claim 11, characterised in that both chassis sections (27, 30) are connected to one another in a non-displaceable and rotating manner by means of a shaft (31) which is fastened to the chassis section (27) and is guided in a freely rotatable manner on the other chassis section (30).

13. Model set as claimed in claim 12, characterised in that the shaft (31) is fastened to the rearward chassis section (27) and engages in a freely rotating manner in a mounting disposed on the forward chassis section (30).

14. Model set as claimed in claim 11, characterised in that the shaft (31) is fastened to the chassis section (27) which engages in a fixed manner on the vehicle body (26).

15. Model set as claimed in claims 13 and 14, characterised in that the shaft (31) is fastened by means of a clamp strap (32) on the chassis section (27) and is held in a freely rotatable manner on the other chassis section (3) by a strap (33).

16. Model set as claimed in claim 15, characterised in that the free end of the shaft (31) comprises a flange (34) which, as an abutment, supports the chassis section (30), held in a freely rotatable manner, between the fastened chassis section (27) and the flange (34) in a non-displaceable manner.

17. Model set as claimed in claim 11, characterised in that the movable chassis section (30) carries the current pickups (35).
